# EUROPÄISCHE PATENTSCHRIFT

(11) **EP 0 927 666 B1**
(45) Veröffentlichungstag und Bekanntmachung des Hinweises auf die Patenterteilung: **05.03.2003**
(21) Anmeldenummer: 98119445.9
(22) Anmeldetag: 15.10.1998
(51) Int. Cl.: B60R 13/10, G09F 7/02

(54) **Feuersicheres Wechsel-Warnschild**
Fireproof changeable warning panel
Panneau d'avertissement changeable ignifugé

(30) Priorität: 18.10.1997 DE 29718561 U
(43) Veröffentlichungstag der Anmeldung: 07.07.1999
(73) Patentinhaber: MAZON b.v., 6422 PE Heerlen (NL)
(72) Erfinder: Mechthild, Conrad, 57627 Hachenburg (DE); Strunk, Hans-Ullrich, 57627 Hachenburg (DE); Weber, Edgar, 57645 Nister (DE)
(74) Vertreter: Kohlmann, Kai, Dipl.-Ing.

(56) Entgegenhaltungen:
- DE-U- 7 635 809
- GB-A- 1 494 623
- GB-A- 2 266 986
- US-A- 1 582 289
- US-A- 1 685 080
- US-A- 4 058 918

## Beschreibung

Feuersicheres Wechsel-Warnschild zur Kennzeichnung von Gefahrguttransporten, welche zwei unterschiedlich kennzeichnungspflichtige Stoffe befördern.

Die Kennzeichnung von Gefahrguttransporten, welche gefährliche Stoffe befördern, ist seit Mitte der siebziger Jahre europaweit gesetzlich geregelt ( ADR, bzw national GGVS ). So müssen Fahrzeuge, die sogenannte kennzeichnungspflichtige Gefahrstoffe transportieren, mit Warntafeln ausgerüstet sein, die im oberen Teil eine Gefahrnummer tragen und welche im unteren Teil die Nummer des Stoffes selbst zeigen. Diese Gefahr- und Stoffnummern sind im Anhang zu den gesetzlichen Regelungen spezifiziert.

Für die sehr häufig vorkommenden Transporte für Benzin bzw. Heizöl/Diesel sieht die gesetzliche Regelung Gefahrund Stoffnummern vor, welche sich ldgl. in der letzten Ziffer der Gefahrnummer und ebenso der Stoffnummer unterscheiden.
Die Kennzeichnung für Benzin lautet 33/1203. Die Kennzeichnung für Diesel/Heizöl lautet 30/1202.
Da die entsprechenden Fahrzeuge in unterschiedlicher Häufigkeit und auch abwechselnd Benzin bzw. Heizöl/Diesel transportieren, war es naheliegend, Warntafeln zu konstruieren, welche beide Kennzeichnungen enthalten, wobei jedoch jeweils nur eine der beiden Kennzeichnungen sichtbar sein darf.
Der Gesetzgeber schreibt weiterhin vor, daß die Kennzeichnungen unauslöschbar und nach einem Brand von 15 Minuten Dauer noch lesbar sein müssen.

Ende der siebziger Jahre wurden von verschiedenen Herstellern Warntafeln entwickelt, welche den vorgenannten Gegebenheiten dadurch Rechnung trugen, daß durch eine entsprechende Anordnung der Gefahr- und Stoffnummern auf dem Kennzeichnungsschild nur die beiden letzten Ziffern gewechselt werden mußten, wenn von Benzin auf Heizöl/-Diesel resp. umgekehrt umgeladen wurde.

Die meisten der heute im Einsatz befindlichen Warntafeln sind hierzu entweder ausgerüstet mit einem Wechselmechanismus, wobei die beiden letzten Ziffern durch Abklappen oder Abnehmen von 0/2 auf 3/3 geändert werden können oder bestehen aus einer Vorderplatte mit einem Teil der Kennzeichnungsnummer 3/120 und einer Rückplatte, welche verschiebbar oder drehbar zur Vorderplatte verbunden ist und dann die fehlenden Ziffern 0/2 bzw. 3/3 durch Drehen resp. Verschieben der Rückplatte in entsprechenden Durchbrüchen zeigt, welche in der Vorderplatte enthalten sind, sodaß die vollständige Gefahr- und Stoffnummer lesbar wird.
DE 295 19 947 U
DE 295 10 156 U
DE 82 23 840 U
DE 87 15 053 U
DE 76 36 773 U
Die DE 76 35 809 U zeigt eine gattungsgemäße Warntagel.

Der im Patentanspruch 1 angegebenen Erfindung liegt das Problem zugrunde, den Wechselmechanismus einer solchen Tafel nachhaltig zu verbessern.

Bei den preisgünstigsten auf dem Markt befindlichen Tafeln können folgende Mechanismen zum Wechseln der jeweils letzten Ziffer der Gefahr- und Stoffnummer gefunden werden:
a. Gefahr- und Stoffnummer sind jeweils rechtsbündig angeordnet.
b. die beiden letzten Ziffern stehen direkt übereinander.
c. Wechselmechanismus
   c.1. Auswechslung durch Abheben:
      diese letzten Ziffern befinden sich auf der Vorder- bzw. Rückseite einer separaten Platte resp.
      zwei entsprechend rückseitig gegeneinander befestigter Platten.

      Die Auswechslung geschieht, indem die separate Platte nach dem Öffnen eines Schnellverschlusses abgehoben werden kann und nach Drehen der Rückseite in die Sichtfläche wieder über den Schnellverschluß auf der Warntafel befestigt wird.
   c.2. Auswechslung durch Wegklappen:
      Die beiden letzten Ziffern befinden sich direkt auf der Tafel bzw. auf der Vorder- und der Rückseite eines separaten Teiles, welches halb so hoch ist wie die Tafel und in der Mitte derselben über ein Scharnier befestigt, sodaß ein Wegklappen dieses Teiles nach oben und unten möglich wird.
      Zur Arretierung des wegklappbaren Teiles befinden sich oben und unten an der Tafel wiederum Schnellverschlüsse.

Diese an sich recht preisgünstigen Produkte konnten sich am Markt gegenüber erheblich teureren Tafeln nicht durchsetzen.

So herrschen heute die Drehtafel oder die Schiebetafel vor.
- Drehtafel =: Tafel mit rückseitigem Drehteller, wo die jeweils letzte Ziffer der Kennzeichnungsnummer durch Drehen des Tellers in einem in der Tafel vorhandenen Durchbruch erscheint.
- Schiebetafel =: wie Drehtafel, jedoch ist hier an der Rückseite der Tafel anstelle des Drehtellers eine verschiebbare Platte angeordnet.

Die Gründe hierfür sind darin zu sehen, daß in der Praxis folgende Probleme auftraten:

Die Schnellverschlüsse wurden nicht geschlossen, sodaß die separaten Teile verloren gingen (Version c.1.) oder sich selbsttätig eine andere Nummer zeigte (Version c.2.). Darüberhinaus konnten die separaten Platten leicht entwendet werden (Version c.1.).
Die verwendeten Schnellverschlüsse fanden wenig positive Resonanz bei den Anwendern, da eine Handhabung im Winter (Handschuhe!) fast unmöglich ist.
Ebenfalls bedenklich sind die Schnellverschlüsse im Hinblick auf die Erfüllung der Brandbedingungen.

Diese Probleme werden mit den im Patentansprüch 1 aufgeführten Merkmalen gelöst.

So besteht die erfindungsgemäße Neuerung aus einer Grundplatte , welche die Gefahrnummer 3 und die Stoffnummer 120 trägt.
Rechts von diesen Ziffern befindet sich auf der Grundplatte eine Wechselplatte, die vorderseitig oben zur Vervollständigung der Gefahrnummer eine 0 und unten zur Vervollständigung der Stoffnummer eine 2 trägt. Die Rückseite dieser Wechselplatte enthält entsprechend die Nummern 3/3. Diese Wechselplatte ist über einen federnd gelagerten Haltebügel mit der Grundplatte verbunden.

Das Wechseln der Kennzeichnungsnummern geschieht nun dergestalt, daß die Wechselplatte über den Haltebügel von der Grundplatte bis gegen einen Anschlag abgehoben wird. Nunmehr kann die Rückseite der Wechselplatte über den hierbei als Drehachse fungierenden Haltebügel in die Sichtfläche gedreht werden. Beim Loslassen des Haltebügels preßt die Feder die Wechselplatte über den Haltebügel wieder gegen die Grundplatte.
Sämtliche konstruktiven Teile der Erfindung bestehen aus hochtemperaturbeständigen Materialien. Die Ziffern sind hierbei ausdekupiert und hochtemperaturbeständig mit der Grundplatte bzw. Wechselplatte verbunden.
Hierdurch wird erfahrungsgemäß eine hervorragende Lesbarkeit vor, während und nach einem Brand erreicht.

Mit der Erfindung wird erreicht, daß keine Schnellverschlüsse beim Wechselvorgang des separaten Teiles benötigt werden.
Das separate Teil ist immer fest mit der Platte verbunden und kann somit nicht entwendet werden.

Eine selbsttätige Änderung der eingestellten Ziffern ist unmöglich, da durch die Endlagenbegrenzung beim Abheben der Wechselplatte eine lange Lebensdauer der Feder garantiert ist.
Die Handhabung ist denkbar einfach und auch mit Handschuhen möglich.
Die Brandbedingung wird in vollem Umfange erfüllt.
Die Tafel ist erheblich preisgünstiger als die zur Zeit auf dem Markt vorherrschenden Dreh- oder Schiebetafeln.

Ein Ausführungsbeispiel der Erfindung wird anhand der Figur 1 bis Figur 5 erläutert.
Es zeigen:
- Fig. 1:: das feuersichere Wechselwarnschild mit der Gefahrund Stoffnummer für Heizöl/Diesel. Man erkennt die Grundplatte (2) mit der aufgesetzten Wechselplatte (1), welche über den Haltebügel (3) mit der Grundplatte (2) verbunden ist. Die Wechselplatte (1) ist hierbei drehbar über die Ausprägungen (5) auf dem Haltebügel (3) gelagert. Die Ziffern (4) sind dauerhaft hochtemperaturbeständig mit der Grundplatte (2) bzw. der Wechselplatte (1) verbunden.
- Fig. 2:: das Wechselwarnschild in der Ansicht von oben. Man erkennt die Einbettung der Wechselplatte (1) in die Grundplatte (2) und die Ausbildung des Haltebügels (3), sowie die Schutzabdeckung (8) für den Bereich, wo der Haltebügel (3) hinter der Grundplatte (2) verläuft.
- Fig. 3:: das Wechselwarnschild in der Ansicht von oben. Man erkennt, daß die Wechselplatte (1) über den Haltebügel (3) abgehoben wurde, damit eine andere Kombination der Ziffern (4) in die Sichtfläche gedreht werden kann. Der Haltebügel (3) hat seine Endlage bzgl. des Abhebens erreicht, da er rückseitig gegen die Grundplatte (2) drückt. Ebenfalls dargestellt sind die Ausprägungen (5) an der Wechselplatte (1) zur Aufnahme des Haltebügels (3) und die rückseitige Schutzabdeckung (8) für den Haltebügel (3) im Bereich der Grundplatte (2).
- Fig. 4:: das Wechselwarnschild mit der Gefahr- und Stoffnummer für Benzin.
Einzelbeschreibung hierzu: siehe Figur 1.
- Fig. 5:: den Horizontal-Schnitt durch die Schildkonstruktion. Rückseitig an der Grundplatte (2), welche mit einem umlaufenden Kantenschutz versehen ist, kann man die Feder (6) erkennen, welche über den Haltebügel (3) die Wechselplatte (1) mit den darauf befestigten Ziffern (4) gegen die Grundplatte (2) preßt. Ebenfalls dargestellt sind die Schutzabdeckung (8) und die Ausprägungen (5) an der Wechselplatte (1) zur Aufnahme des Haltebügels (3).

Figur 1 bis Figur 5 zeigen das feuersichere Wechselwarnschild, welches für die Kennzeichnung von Mineralöltransporten verwendet werden kann, die abwechselnd Benzin (33/1203) oder Heizöl / Diesel (30/1202) transportieren.

Das Wechseln der Gefahr- und Stoffnummer von 30/1202 auf 33/1203 oder umgekehrt ist hierbei denkbar einfach:
Man zieht unten am Haltebügel (3), welcher hierzu mit einer Griffplatte (7) ausgerüstet ist, bis die Wechselplatte (1) soweit von Grundplatte (2) abgehoben ist, daß die Wechselplatte (1) über die drehbare Lagerung (5) am Haltebügel (3) um 180 Grad gedreht werden kann.
Hierdurch gelangen die rückseitig auf der Wechselplatte (1) angebrachten Ziffern (4) in die Sichtfläche und bilden zusammen mit den Ziffern (4) der Grundplatte (2) die neue Gefahr- und Stoffnummer.
Beim Abheben des Haltebügels (3) wird eine definierte Endlage erreicht, da der Haltebügel (3) über eine entsprechende Abkröpfung rückseitig gegen die Grundplatte (2) drückt. Hierdurch ist sichergestellt, daß die Feder (6), welche den Haltebügel (3) nach dem Abheben wieder gegen die Grundplatte (2) preßt, immer im elastischen Bereich arbeitet.

## Patentansprüche

1. Feuersicheres Wechsel-Warnschild zur Kennzeichnung von Gefahrguttransporten, welche zwei unterschiedlich kennzeichnungspflichtige Stoffe befördern, bestehend aus einer Grundplatte (2), die einen Teil der jeweiligen Gefahr- und Stoffnummer zeigt und einer Wechselplatte (1), auf welcher die restlichen Ziffern (4) zur Bildung der vollständigen Gefahr- und Stoffnummer dargestellt sind, wobei diese Ziffern (4) und die Grundplatte (2) und die Wechselplatte (1) aus hochtemperaturbeständigem Material bestehen und auch die Verbindung zwischen Grundplatte und Wechselplatte hochtemperaturbeständig ausgebildet ist,
**dadurch gekennzeichnet,**
**daß** die Wechselplatte (1) so angeordnet ist, daß diese in ihrer senkrechten Achse gedreht werden kann, wenn sie vorher über einen Haltebügel (3) entsprechend weit von der Grundplatte (2) abgehoben wird, wobei der federnd gelagerte Haltebügel (3) die Wechselplatte (1) nach der Ausführung der Drehbewegung wieder gegen die Grundplatte (2) preßt und die jeweilige Gefahr- und Stoffnummer über die Ziffern (4) lesbar ist.

2. Feuersicheres Wechsel-Warnschild nach Anspruch 1,
**dadurch gekennzeichnet,**
**daß** die Wechselplatte (1) aus zwei Einzelplatten besteht, welche vorderseitig jeweils die Ziffern (4) zur Bildung der Gefahr- und Stoffnummer tragen und welche oben und unten in der Symmetrieachse eine Ausprägung (3) haben, in die der federnd gelagerte runde Haltebügel (3) eingreift, wenn die beiden Einzelplatten rückseitig gegeneinander hochtemperaturbeständig befestigt werden mit der Maßgabe, daß über den runden Haltebügel (3) die Drehbewegung der Wechselplatte (1) in ihrer senkrechten Achse ausgeführt werden kann.

3. Feuersicheres Wechsel-Warnschild nach Anspruch 1
**dadurch gekennzeichnet,**
**daß** der runde Haltebügel (3) rückseitig an der Grundplatte (2) oben und unten drehbar gelagert ist, wobei unten zusätzlich eine Feder (6) vorhanden ist, welche die Wechselplatte (1) über den Haltebügel (3) auf die Grundplatte (2) preßt.

4. Feuersicheres Wechsel-Warnschild nach Anspruch 1
**dadurch gekennzeichnet,**
**daß** der Haltebügel (3) so ausgebildet ist, daß er beim Abheben der Wechselplatte (1) gegen die Rückseite der Grundplatte (2) gepreßt wird und hierdurch die Endlage der abhebbaren Wechselplatte (1) dergestalt fixiert, daß die Drehbewegung an der Wechselplatte (1) ohne Behinderung ausgeführt werden kann und die Feder (6) immer im elastischen Bereich arbeitet.

5. Feuersicheres Wechsel-Warnschild nach Anspruch 1
**dadurch gekennzeichnet,**
**daß** die Wechselplatte (1) vorderseitig oberflächengleich mit der entsprechend geprägten Grundplatte (2) in dieselbe eingebettet ist.

6. Feuersicheres Wechsel-Warnschild nach Anspruch 1
**dadurch gekennzeichnet,**
**daß** der Haltebügel (3) unten als Griff (7) ausgebildet ist, sodaß die Wechselplatte (1) zur Ausführung der Drehbewegung hierüber abgehoben werden kann.

7. Feuersicheres Wechsel-Warnschild nach Anspruch 1
**dadurch gekennzeichnet,**
**daß** die Ziffern (4) zur Bildung der Gefahr- und Stoffnummer jeweils aus hochtemperaturbeständigem Material ausdekupiert sind und dauerhaft hochtemperaturbeständig mit der Grundplatte (2) bzw. Wechselplatte (1) verbunden sind.

## Claims

1. A non-flammable variable safety placard for the identification of dangerous goods transports which transport two different substances subject to identification comprising a base plate (2) which displays a portion of each respective danger identification and substance code number, and a variable plate (1) on which the remaining digits (4) for forming the complete danger identification and substance code number are disposed, wherein said digits (4), said base plate (2) and said variable plate (1) are made of a heat-resistant material and the coupling of said base plate and said variable plate is likewise configured to be heat-resistant, **characterized in that** said variable plate (1) is arranged such that same can be rotated in its vertical axis provided it has been previously elevated far enough from the base plate (2) via a retaining clip (3), whereby subsequent the rotational movement, said spring-mounted retaining clip (3) presses said variable plate (1) back against said base plate (2) and the respective danger identification and substance code number become readable by means of digits (4).

2. The non-flammable variable safety placard according to claim 1, **characterized in that** said variable plate (1) is comprised of two individual plates which each have the digits (4) for forming the danger identification and substance number provided on their front and which have an extrusion (5) disposed above and below in symmetrical axis into which said round spring-mounted retaining clip (3) engages when both individual plates are affixed back-to-back in heat-resistant fashion contingent upon said variable plate (1) being able to execute its rotational movement in the vertical axis about retaining clip (3).

3. The non-flammable variable safety placard according to claim 1, **characterized in that** said rounded spring-mounted retaining clip (3) is rotatably mounted to said base plate (2) at its upper and lower rear, whereby a spring (6) is additionally provided below which presses said variable plate (1) onto said base plate (2) via said retaining clip (3).

4. The non-flammable variable safety placard according to claim 1, **characterized in that** said retaining clip (3) is configured such that upon a hoisting of said variable plate (1), the clip presses against the rear of said base plate (2) and hereby fixes the stop position of the hoistable variable plate (1) in such a manner that the variable plate (1) rotational movement can be executed without hindrance and the spring (6) always functions in an elastic range.

5. The non-flammable variable safety placard according to claim 1, **characterized in that** the front of said variable plate (1) embeds at equal area with the corresponding extruded base plate (2).

6. The non-flammable variable safety placard according to claim 1, **characterized in that** said retaining clip (3) is configured at its lower section as a handle (7) so that said variable plate (1) can be lifted to execute the rotational movement about same.

7. The non-flammable variable safety placard according to claim 1, **characterized in that** said digits (4) for forming the danger identification and substance code number are each cropped from heat-resistant material and solidly coupled in heat-resistant manner to said base plate (2), said variable plate (1) respectively.

## Revendications

1. Plaque signalétique interchangeable ininflammable pour la signalisation de transports de matières dangereuses acheminant deux marchandises sujettes différemment à identification, consistant en une plaque de base (2), qui montre une partie du numéro respectif de risque et de substance, et en une plaque interchangeable (1), sur laquelle sont présentés les chiffres restants (4) pour la constitution du numéro complet de risque et de substance, ces chiffres (4) et la plaque de base (2) et la plaque interchangeable (1) étant fabriqués dans une matière résistant aux fortes températures et la liaison entre la plaque de base et la plaque interchangeable étant conçue de manière à résister aux fortes températures, **caractérisée en ce que** la plaque interchangeable (1) est agencée de manière à ce que celle-ci puisse être tournée dans son axe vertical lorsqu'elle est préalablement soulevée à l'aide d'une bride support (3) à une distance correspondante de la plaque de base (2), la bride support assise sur un ressort (3) comprimant de nouveau la plaque interchangeable (1) contre la plaque de base (2) après l'exécution du mouvement de rotation et le numéro respectif de risque et de substance étant lisible grâce aux chiffres (4).

2. Plaque signalétique interchangeable ininflammable selon la revendication 1, **caractérisée en ce que** la plaque interchangeable (1) consiste en deux plaques individuelles qui portent respectivement sur leur face frontale les chiffres (4) pour la constitution du numéro de risque et de substance et qui ont en haut et en bas dans l'axe de symétrie une proéminence (5) sur laquelle s'engrène la bride support (3) ronde assise sur un ressort, lorsque les deux plaques individuelles sont fixées l'une contre l'autre à l'arrière de manière à résister aux fortes températures, sous réserve que le mouvement de rotation de la plaque interchangeable (1) puisse être réalisé dans son axe vertical par l'intermédiaire de la bride support ronde (3).

3. Plaque signalétique interchangeable ininflammable selon la revendication 1, **caractérisée en ce que** la bride support ronde (3) est installée à l'arrière sur la plaque de base (2) de manière à pouvoir pivoter en haut et en bas, un ressort (6) étant en plus prévu en bas pour comprimer la plaque interchangeable (1) sur la plaque de base (2) par l'intermédiaire de la bride support (3).

4. Plaque signalétique interchangeable ininflammable selon la revendication 1, **caractérisée en ce que** la bride support (3) est configurée de manière à ce qu'elle soit comprimée contre la face arrière de la plaque de base (2) lors du soulèvement de la plaque interchangeable (1) et qu'ainsi la position finale de la plaque interchangeable (1) pouvant être soulevée soit fixée de manière à ce que le mouvement de rotation sur la plaque interchangeable (1) puisse être réalisé sans obstacle et que le ressort (6) fonctionne toujours dans la zone élastique.

5. Plaque signalétique interchangeable ininflammable selon la revendication 1, **caractérisée en ce que** la plaque interchangeable (1) est encastrée à l'avant sur une surface égale à celle de la plaque de base (2) emboutie en conséquence dans cette dernière.

6. Plaque signalétique interchangeable ininflammable selon la revendication 1, **caractérisée en ce que** la bride support (3) est configurée en dessous comme une poignée (7), de manière à pouvoir soulever la plaque interchangeable (1) pour réaliser au dessus le mouvement de rotation.

7. Plaque signalétique interchangeable ininflammable selon la revendication 1, **caractérisée en ce que** les chiffres (4) pour la constitution du numéro de risque et de substance sont respectivement découpés dans une matière résistant aux fortes températures et sont reliés à la plaque de base (2) ou à la plaque interchangeable (1) de manière à résister durablement aux fortes températures.
